# EUROPÄISCHE PATENTSCHRIFT

(11) **EP 0 878 369 B1**
(45) Veröffentlichungstag und Bekanntmachung des Hinweises auf die Patenterteilung: **18.09.2002**
(21) Anmeldenummer: 98890096.5
(22) Anmeldetag: 07.04.1998
(51) Int. Cl.: B61D 15/00, E01B 27/06

(54) **Schüttgutverladewagen**
Bulk goods handling wagon
Wagon de manutention de materiau en vrac

(30) Priorität: 14.05.1997 AT 82597
(43) Veröffentlichungstag der Anmeldung: 18.11.1998
(73) Patentinhaber: Franz Plasser Bahnbaumaschinen- Industriegesellschaft m.b.H., 1010 Wien (AT)
(72) Erfinder: Theurer, Josef, 1010 Wien (AT); Wörgötter, Herbert, 4210 Gallneukirchen (AT)

(56) Entgegenhaltungen:
- DE-U- 9 214 176
- DE-U- 9 214 990
- FR-A- 2 277 935

## Beschreibung

Die Erfindung betrifft einen Schüttgutverladewagen mit einem ein Bodenförderband und einen Tragrahmen aufweisenden Speicherkasten, der sich auf einem Fahrgestellrahmen mit jeweils endseitig angeordneten Schienenfahrwerken abstützt, wobei einem Abwurfende des Bodenförderbandes ein im Winkel zur Horizontalen angeordnetes Übergabeförderband zugeordnet und eine von zwei zwischen Speicherkasten und Wagenrahmen angeordneten Drehpfannen in Wagenlängsrichtung verschiebbar ist.

Ein derartiger Verladewagen ist durch DE 9214 176 U bekannt, wobei zur Reduktion der Achslasten zwischen den beiden endseitigen Schienenfahrwerken ein weiteres Fahrwerk vorgesehen ist. Der Fahrgestellrahmen weist im Bereich dieses mittigen Fahrwerkes ein Gelenk auf.

Derartige Schüttgutverladewagen sind bereits aus verschiedenen Veröffentlichungen bekannt geworden. So beschreibt z.B. die US 5 219 262 einen Verladewagen mit einem langgestreckten, flachen Fahrgestellrahmen, der über endseitig angeordnete Schienenfahrwerke auf einem Gleis verfahrbar ist. Ein einen Tragrahmen aufweisender Speicherkasten ist anhand von Stützen auf dem Fahrgestellrahmen montiert und beinhaltet ein in Wagenlängsrichtung verlaufendes Bodenförderband, an dessen Abwurfende sich ein Übergabeförderband anschließt. Dieses kragt im Winkel zur Horizontalen nach oben geneigt über ein Ende des Fahrgestellrahmens vor. Bei Aneinanderkuppelung mehrerer solcher Wagen bilden die einander derartig endseitig überlappenden Boden- und Übergabeförderbänder eine durchgehende Förderbandstraße zum Durchtransport von Schüttgut längs des gesamten Zugsverbandes oder wahlweise zum Befüllen der einzelnen Speicherkästen. Die Speicherkapazität dieser Verladewagen hängt unter anderem von den zulässigen Achslasten ab.

Aus der DE 31 47 018 Al ist weiters ein Verladewagen bekannt, der zum Transportieren von Erz im Bergbau Verwendung findet. Dieser - in Fig. 7 der Patentschrift dargestellte - Verladewagen ist mit einem langgestreckten, eine hohe Speicherkapazität aufweisenden Speicherkasten ausgestattet, der auf einem Tragrahmen befestigt und mit diesem auf einem Fahrgestellrahmen gelagert ist. Zur Verbesserung der Kurvengängigkeit im Untertagebau ist der Fahrgestellrahmen aus zwei Rahmenteilen zusammengesetzt, die in Gleislängsrichtung hintereinander angeordnet und anhand einer gelenkigen Kupplung miteinander verbunden sind. Die voneinander distanzierten freien Enden der Rahmenteile sind jeweils auf einem Schienenfahrwerk abgestützt.

Im Bereich der Kupplung befindet sich ein mit einem weiteren Fahrwerk versehenes, sogenanntes Zwischenfahrzeug, auf dem die beiden Rahmenteile aufliegen. Der Tragrahmen des Speicherkastens ist auf dem Fahrgestellrahmen jeweils im Bereich der endseitigen Schienenfahrwerke über eine gelenkige Lagerung abgestützt, wodurch die Last des Speicherkastens mitsamt dem darin gespeicherten Schüttgut zur Gänze auf diese endseitigen Fahrwerke aufgebracht wird, während das mittlere Fahrwerk lediglich zur Steuerung des Fahrgestellrahmens in Gleisbögen dient.

Die Aufgabe der vorliegenden Erfindung besteht nun in der Schaffung eines Verladewagens der genannten Art, bei dem auch bei vergrößerter Ladekapazität eine Oberschreitung der erlaubten Achshöchstlasten vermieden werden kann.
Diese Aufgabe wird mit einem Verladewagen der gattungsgemäßen Art dadurch gelöst, daß der Fahrgestellrahmen aus zwei durch eine Kupplung miteinander verbundenen, jeweils durch zwei Drehgestellfahrwerke verfahrbaren Wagenrahmen gebildet und der Speicherkasten durch jeweils eine Drehpfanne sowie zwischen diesen angeordnete, federnde Abstützorgane auf beiden Wagenrahmen abgestützt ist.

Eine derartige, aus zwei Wagenrahmen zusammengesetzte Anordnung des Fahrgestellrahmens in Zusammenhang mit der erfindungsgemäßen Lagerung des Speicherkastens erlaubt es auf einfache Weise, diesen zur vorteilhaften Vergrößerung des Ladevolumens problemlos mit relativ großer Länge auszubilden. Durch die Verwendung von zwei - endseitig jeweils Schienenfahrwerke aufweisenden - Wagenrahmen kann das Gesamtgewicht des Verladewagens auf insgesamt vier Schienenfahrwerke aufgeteilt werden, wodurch sichergestellt ist, daß die von den einzelnen Achsen auf das Gleis aufgebrachten Achs- bzw. Radsatzlasten zuverlässig innerhalb der erlaubten, von den Bahnverwaltungen festgelegten Höchstgrenzen liegen. Dadurch kann das Fassungsvolumen des Speicherkastens nicht nur bedeutend gesteigert werden, es wird daneben auch übermäßiger oder ungleicher Verschleiß der Schienenfahrwerke verhindert. Die Kurvengängigkeit des Schüttgutverladewagens wird durch die beiden Drehpfannen und insbesondere durch die längsverschiebbare Ausbildung einer der Drehpfannen in vollem Umfang unterstützt bzw. uneingeschränkt ermöglicht.

Die Variante nach Anspruch 2 bietet die vorteilhafte Möglichkeit, den erfindungsgemäßen Verladewagen unter Verwendung von bereits vorhandenen Flachwagen kostengünstig herzustellen, wobei diese Flachwagen konstruktiv relativ einfach im Sinne der Erfindung umrüstbar sind.

Weitere erfindungsgemäße Vorteile ergeben sich aus den Unteransprüchen und der Beschreibung.

Im folgenden wird die Erfindung anhand eines in der Zeichnung dargestellten Ausführungsbeispieles näher beschrieben.
Es zeigen:
Fig. 1 eine Seitenansicht eines erfindungsgemäß ausgebildeten Schüttgutverladewagens, und
Fig. 2 eine Schnittansicht gemäß Pfeil 11 in Fig. 1.

Der in Fig. 1 und 2 dargestellte Schüttgutverladewagen 1 weist einen langgestreckt ausgebildeten, oben offenen Speicherkasten 2 auf, der auf einem Tragrahmen 3 aufgebaut und mit einem sich über die gesamte dessen Boden bildenden Bodenförderband 4 ausgestattet ist. Die Förderrichtung des - ein Aufnahmeende 5 und Abwurfende 6 aufweisenden - Bodenförderbandes 4 ist durch einen Pfeil 7 angegeben. Dem Abwurfende 6 ist ein im Winkel zur Horizontalen angeordnetes, schräg nach oben führendes Übergabeförderband 8 zugeordnet.

Der Speicherkasten 2 stützt sich mit seinem Tragrahmen 3 auf einem Fahrgestellrahmen 9 ab, der aus einem ersten und einem zweiten Wagenrahmen 10,11 zusammengesetzt und über Schienenfahrwerke 12 auf einem Gleis 13 Weiters sind zwischen dem Tragrahmen 3 und dem zweiten Wagenrahmen 11 (bzw. dessen Ladeplattform 18) Abstützorgane 28 vorgesehen, die zur seitlichen Stabilisierung des Speicherkastens 2 dienen und etwa in Längsmitte des Tragrahmens 3 positioniert sind. Diese insgesamt vier, jeweils paarweise in Wagenquerrichtung voneinander distanziert angeordneten, federnden Abstützorgane 28 sind als Federtöpfe 29 ausgebildet, die eine geringfügige, beim Durchfahren von Gleisbögen erforderliche Querverschiebung des Tragrahmens 3 relativ zum Fahrgestellrahmen 9 bzw. zum Wagenrahmen 11 erlauben, wobei gleichzeitig eine kontinuierliche Abstützung bei einer Bewegung des Speicherkastens 2 gegenüber dem Fahrgestellrahmen 9 gewährleistet ist.

Die beschriebene Ausführung des Verladewagens 1 eignet sich besonders zum Nachrüsten von bereits vorhandenen Flachwagen, auf denen in einfacher Weise und mit geringem konstruktiven Aufwand die notwendigen Einrichtungen zum Aufbau eines Speicherkastens und eines Übergabeförderbandes montiert werden können, wobei die resultierenden Verladewagen in weiterer Folge problemlos zu einem - eine durchgehende Förderbandstraße bildenden - Zugsverband zusammenkuppelbar sind.

## Patentansprüche

1. Schüttgutverladewagen (1) mit einem ein Bodenförderband (4) und einen Tragrahmen (3) aufweisenden Speicherkasten (2), der sich auf einem Fahrgestellrahmen (9) mit jeweils endseitig angeordneten Schienenfahrwerken (12) abstützt, wobei einem Abwurfende (6) des Bodenförderbandes (4) ein im Winkel zur Horizontalen angeordnetes Übergabeförderband (8) zugeordnet und eine von zwei zwischen Speicherkasten (2) und Wagenrahmen (10,11) angeordneten Drehpfannen (19,20) in Wagenlängsrichtung verschiebbar ist, **dadurch gekennzeichnet, daß**
a) der Fahrgestellrahmen (9) aus zwei durch eine Kupplung (15) miteinander verbundenen, jeweils durch zwei Drehgestellfahrwerke (16) verfahrbaren Wagenrahmen (10,11) gebildet ist, und
b) der Speicherkasten (2) durch jeweils eine Drehpfanne (19,20) sowie zwischen diesen angeordnete, federnde Abstützorgane (28) auf beiden Wagenrahmen (10,11) abgestützt ist.

2. Verladewagen nach Anspruch 1, **dadurch gekennzeichnet, daß** die Wagenrahmen (10,11) jeweils als - Regelfahrzeugcharakter aufweisende - Flachwagen (14) ausgebildet sind.

3. Verladewagen nach Anspruch 1 oder 2, **dadurch gekennzeichnet, daß** die Drehpfannen (19,20) des Tragrahmens (3) auf den beiden Wagenrahmen (10,11) jeweils im Bereich zwischen den beiden, diesen zugeordneten Schienenfahrwerken (12) bzw. deren Drehzapfen (17) in Quermitte des Wagens vorgesehen sind.

4. Verladewagen nach einem der Ansprüche 1 bis 3, **dadurch gekennzeichnet, daß** die längsverschiebbar gelagerte Drehpfanne (19) auf einem relativ zum Wagenrahmen (10) bewegbaren Schlitten (21) angeordnet ist.

5. Verladewagen nach Anspruch 4, **dadurch gekennzeichnet, daß** der Schlitten (21) eine Anzahl von - auf dem Wagenrahmen (10) bzw. auf einer auf diesem angeordneten Rollenfahrbahn (24) abrollbaren - Rollen (22) mit in Wagenquerrichtung verlaufenden Rotationsachsen (23) aufweist.

6. Verladewagen nach Anspruch 4 oder 5, **dadurch gekennzeichnet, daß** zwischen dem Schlitten (21) und dem Wagenrahmen (10) eine diese miteinander beweglich verbindende Kippschutzvorrichtung (25) angeordnet ist.

7. Verladewagen nach Anspruch 1, **dadurch gekennzeichnet, daß** die im Bereich zwischen den beiden Drehpfannen (19,20) vorgesehenenen Abstützorgane (28) als relativ zum Tragrahmen (3) oder zum Wagenrahmen (11) in Wagenrahmenquerrichtung verstellbare Federtöpfe (29) ausgebildet sind.

## Claims

1. A bulk material loading wagon (1), having a storage box (2) comprising a bottom conveyor belt (4) and a support frame (3), the storage box (2) being supported on a chassis frame (9) having on-track undercarriages (12) arranged at each end, wherein a transfer conveyor belt (8) arranged at an angle to the horizontal is associated with a discharge end (6) of the bottom conveyor belt (4), and one of two swivel rings (19,20) arranged between storage box (2) and wagon frame (10,11) is displaceable in the longitudinal direction of the wagon, **characterized in that**
a) the chassis frame (9) is formed by two wagon frames (10,11) connected to one another by a coupling (15) and mobile in each case by means of two bogie undercarriages (16), and
b) the storage box (2) is supported on both wagon frames (10,11) by means of a respective swivel ring (19,20) as well as resilient support members (28) arranged therebetween.

2. A loading wagon according to claim 1, **characterized in that** the wagon frames (10,11) are each designed as flat wagons (14) conforming to the type of a standard vehicle.

3. A loading wagon according to claim 1 or 2, **characterized in that** the swivel rings (19,20) of the support frame (3) are provided on each of the two wagon frames (10,11) in the transverse center of the wagon in the region between the two on-track undercarriages (12) associated therewith, or the pivot pins (17) thereof.

4. A loading wagon according to one of claims 1 to 3, **characterized in that** the swivel ring (19), supported for longitudinal displacement, is arranged on a carriage (21) which is movable relative to the wagon frame (10).

5. A loading wagon according to claim 4, **characterized in that** the carriage (21) comprises a multitude of rollers (22) having axes of rotation (23) extending in the transverse direction of the wagon, the rollers (22) being designed to roll on the wagon frame (10) or on a roller track (24) arranged thereon.

6. A loading wagon according to claim 4 or 5, **characterized in that** a tilt prevention device (25) movably connecting the carriage (21) and the wagon frame (10) to one another is arranged between the same.

7. A loading wagon according to claim 1, **characterized in that** the support members (28) provided in the region between the two swivel rings (19,20) are designed as helical springs (29) displaceable in the transverse direction of the wagon frame relative to the support frame (3) or the wagon frame (11).

## Revendications

1. Wagon de transbordement de marchandises en vrac (1) comportant une benne de stockage (2) présentant une bande transporteuse de fond (4) et un châssis support (3), laquelle benne s'appuie sur un châssis à bogies (9) comportant des essieux (12) disposés à chaque extrémité, une bande transporteuse de transfert (8) disposée à un angle par rapport à l'horizontale étant associée à une extrémité de déchargement (6) de la bande transporteuse de fond (4) et l'un des deux cercles de rotation (19, 20) disposés entre la benne de stockage (2) et les châssis de wagon (10, 11) pouvant être déplacé dans le sens longitudinal du wagon, **caractérisé en ce que**
a) le châssis à bogies (9) est formé par deux châssis de wagon (10, 11) pouvant chacun être déplacés par deux bogies (16) et raccordés l'un à l'autre par un accouplement (15), et
b) la benne de stockage (2) s'appuie au moyen de respectivement un cercle de rotation (19, 20) ainsi qu'au moyen d'organes d'appui élastiques (28) disposés entre ces cercles de rotation, sur les deux châssis de wagon (10, 11).

2. Wagon de transbordement selon la revendication 1, **caractérisé en ce que** les châssis de wagon (10, 11) sont chacun conçus comme des wagons plats (14) présentant un caractère de véhicules normaux.

3. Wagon de transbordement selon la revendication 1 ou 2, **caractérisé en ce que** les cercles de rotation (19, 20) du châssis support (3) sur les deux châssis de wagon (10, 11) sont prévus chacun dans la zone entre les deux essieux (12) associés à ceux-ci ou selon le cas entre leurs pivots de bogie (17) au centre transversal du wagon.

4. Wagon de transbordement selon l'une quelconque des revendications 1 à 3, **caractérisé en ce que** le cercle de rotation (19) bogé de façon à pouvoir être déplacé longitudinalement est disposé sur un chariot (21) pouvant être déplacé relativement par rapport au châssis de wagon (10).

5. Wagon de transbordement selon la revendication 4, **caractérisé en ce que** le chariot (21) présente une quantité de galets (22) - pouvant s'éloigner sur le châssis de wagon (10) ou, selon le cas, sur une voie pour galets (24) disposée sur celui-ci - comportant des axes de rotation (23) s'étendant dans le sens transversal du wagon.

6. Wagon de transbordement selon la revendication 4 ou 5, **caractérisé en ce qu'**entre le chariot (21) et le châssis de wagon (10) est disposé un dispositif de protection contre le renversement (25) liaisonnant les premiers l'un avec l'autre de façon à permettre un mouvement.

7. Wagon de transbordement selon la revendication 1, **caractérisé en ce que** les organes d'appui (28) prévus entre les deux cercles de rotation (19, 20) sont conçus comme des ressorts hélicoïdaux (29) ajustables relativement par rapport au châssis support (3) ou au châssis de wagon (11) dans le sens transversal du châssis de wagon.
